# EUROPÄISCHE PATENTSCHRIFT

(11) **EP 1 808 269 B1**
(45) Veröffentlichungstag und Bekanntmachung des Hinweises auf die Patenterteilung: **10.09.2008**
(21) Anmeldenummer: 06000954.5
(22) Anmeldetag: 17.01.2006
(51) Int. Cl.: B25B 5/14, B25B 5/00

(54) **Halterung zur Fixierung einer Turbinenschaufel**
Holding device for a turbine blade
Dispositif de fixation pour une aube de turbine

(43) Veröffentlichungstag der Anmeldung: 18.07.2007
(73) Patentinhaber: SIEMENS AKTIENGESELLSCHAFT, 80333 München (DE)
(72) Erfinder: Ladru, Francis-Jurjen, Dr., 14050 Berlin (DE); Motzkus, Ralf, 13187 Berlin (DE); Reymann, Helge, 14167 Berlin (DE)

(56) Entgegenhaltungen:
- WO-A-02/087828
- DE-A1- 19 547 952
- DE-U1- 8 803 312
- GB-A- 1 048 935
- US-A- 5 026 032
- US-A- 5 209 450
- US-A- 5 816 568

## Beschreibung

Die vorliegende Erfindung betrifft eine Halterung zur Fixierung einer Turbinenschaufel in einer Beschichtungsvorrichtung, mit einem Gehäuse, das eine Öffnung aufweist, durch welche der Schaufelfuß der Turbinenschaufel derart in das Gehäuse einsetzbar ist, dass die Turbinenschaufel mit ihrem sich an den Schaufelfuß anschließenden, zu beschichtenden Schaufelblatt aus dem Gehäuse herausragt, wobei in dem Gehäuse Positionierelemente und/oder Spanneinrichtungen vorgesehen sind, um den in das Gehäuse eingesetzten Schaufelfuß zu positionieren und in der positionierten Lage zu fixieren.

Die Druckschrift US 5 026 032 offenbart eine Halterung gemäß dem Oberbegriff des unabhängigen Anspruchs 1.

Hochbelastete Werkstücke wie beispielsweise Leit- und Laufschaufeln für Gasturbinen werden zur Verbesserung ihrer Temperatur- und/oder Abrasionsfestigkeit mit hierfür geeigneten Metallen, Metalllegierungen oder Keramiken beschichtet. Die Beschichtung kann mittels unterschiedlicher thermischer Beschichtungsverfahren erfolgen. Beispiele für solche Verfahren sind das atmosphärische Plasmaspritzen (APS) sowie das Hochgeschwindigkeits-Flammspritzen (HVOF) (vgl. Ullmanns Encyclopaedia of Industrial Chemistry, 2003, Band 21, S. 573 und 575).

Bei Turbinenschaufeln werden nur die Schaufelblätter, welche beim späteren Einsatz dem durchströmenden Medium ausgesetzt sind, beschichtet, während der Schaufelfuß unbeschichtet bleibt und während des Beschichtungsprozesses in einer Halterung fixiert und abgedeckt wird. Hierzu besitzt die Halterung ein Gehäuse mit einer Öffnung, durch welche die Turbinenschaufel mit ihrem Schaufelfuß in das Gehäuse eingesetzt wird; so dass sie mit dem zu beschichtenden Schaufelblatt aus der Öffnung des Gehäuses herausragt. Der Schaufelfuß wird in dem Gehäuse durch entsprechende Positionierelemente sowie Spanneinrichtungen ausgerichtet und fixiert.

Ein Problem hierbei ist, dass aufgrund von Fertigungstoleranzen, Verschleiß und thermischem Verzug im Betrieb die Position der in der Halterung fixierten Turbinenschaufel nicht exakt festgelegt ist und insbesondere von Halterung zu Halterung variieren kann. Diese individuellen Abweichungen der Bauteilposition, welche sich aufgrund von Winkelfehlern mit zunehmendem Abstand von der Einspannstelle verstärken, können zu einer unerwünschten, ungleichmäßigen Verteilung der Schichteigenschaften und insbesondere der Schichtdicke führen, wenn während des Beschichtungsvorgangs der Beschichtungsroboter gegenüber den Halterungen auf einer programmierten Bahn bewegt wird.

Um diesen Schwierigkeiten zu begegnen, werden die bestehenden Halterungen in kurzen Intervallen ausgetauscht mit dem Zweck, verschleißbedingten Positionsungenauigkeiten entgegenzuwirken. Des Weiteren werden die Beschichtungsergebnisse ausgewertet und die Roboterverfahrwege sowie Beschichtungsparameter entsprechend korrigiert bzw. beeinflusst. Dies ist jedoch mit einem erheblichen Aufwand verbunden.

Der vorliegenden Erfindung liegt daher die Aufgabe zugrunde, eine Halterung der eingangs genannten Art anzugeben, mit welcher eine hochgenaue Bauteilpositionierung möglich ist.

Diese Aufgabe ist erfindungsgemäß durch eine gattungsgemäß Halterung mit den kennzeichnenden Merkmalen des Anspruchs 1 gelöst..

Aufgrund der erfindungsgemäß vorgesehenen Verstellmöglichkeiten können individuelle Positionsabweichungen der in den Halterungen gespannten Turbinenschaufeln in Bezug auf die Roboterbahn der Beschichtungsvorrichtung deutlich verringert werden mit dem Ergebnis, dass die Schichtqualität und insbesondere die Schichtdicke geringen Schwankungen unterliegt und dadurch reproduzierbarer wird. Des Weiteren können auch große Turbinenschaufeln mit kostengünstigen Vorrichtungen beschichtet werden, weil die Fertigungstoleranzen herabgesetzt werden können. Im Übrigen können Verschleiß, thermischer Verzug und andere nutzungsbedingte Fehlergrößen der Halterungen bei Kontrollmessungen auf einfache Weise durch Nachstellungen ausgeglichen werden.

Gemäß einer Ausführungsform der Erfindung ist vorgesehen, dass die Positionierelemente und/oder die Spanneinrichtungen Positionierbolzen aufweisen, die in den Gehäuseboden und/oder in die Seitenwandungen des Gehäuses verstellbar eingeschraubt und an gewünschter Position beispielsweise mittels Konterschrauben gesichert werden können. Die Positionierelemente können dabei Auf- und/oder Anlageflächen aufweisen, welche an die Kontur der zu positionierenden Schaufelfüße angepasst sind.

Die Positionierelemente und/oder die Spanneinrichtung sind in Längsschlitzen des Gehäusebodens und/oder der Gehäusewandungen verstellbar gehalten, wobei die Positionierelemente in diesem Fall derart keilförmig ausgebildet sein können, dass durch eine Längsverschiebung des Positionierelements der Abstand seine Auf- oder Anlagefläche von der korrespondierenden Gehäusewandung oder dem Gehäuseboden eingestellt werden kann.

Hinsichtlich weiterer vorteilhafter Ausgestaltungen der Erfindung wird auf die Unteransprüche sowie die nachfolgende Beschreibung von Ausführungsbeispielen unter Bezugnahme auf die beiliegende Zeichnung verwiesen.

In der Zeichnung zeigt
- Figur 1: eine erste Halterung zur Fixierung einer Turbinenschaufel gemäß der vorliegenden Erfindung in perspektivischer Darstellung,
- Figur 2: die Halterung aus Figur 1 in einer Seitenansicht,
- Figur 3: die Halterung aus Figur 1 in Draufsicht,
- Figur 4: die Halterung im Schnitt entlang der Linie A-A aus Figur 3,
- Figur 5: eine zweite Ausführungsform einer erfindungsgemäßen Halterung in perspektivischer Vorderansicht,
- Figur 6: die Halterung aus Figur 5 in Seitenansicht,
- Figur 7: die Halterung aus Figur 5 in perspektivischer Explosionsansicht,
- Figur 8: die Halterung aus Figur 5 in Draufsicht,
- Figur 9: eine dritte Ausführungsform einer erfindungsgemäßen Halterung in perspektivischer Darstellung,
- Figur 10: die Halterung aus Figur 9 in Vorderansicht, und
- Figur 11: die Halterung aus Figur 10 in Draufsicht.

In den Figuren 1 bis 4 ist eine erste Ausführungsform einer erfindungsgemäßen Halterung vorgesehen, um eine Turbinenschaufel in beispielsweise einer thermischen Beschichtungsvorrichtung zu fixieren. Die Halterung besitzt ein im wesentlichen quaderförmiges Gehäuse 1 mit einem Gehäuseboden 2, das an seiner Unterseite einen Gehäusefuß 3 zur Anbringung an der Beschichtungsvorrichtung trägt, zwei Gehäusestirnwände 4 und zwei Gehäuseseitenwände 5. Die Oberseite des Gehäuses 1 ist offen ausgebildet und definiert eine begrenzte Öffnung 7, durch welche der Schaufelfuß einer einzuspannenden Turbinenschaufel in das Gehäuse 1 eingesetzt werden kann.

Wie insbesondere in den Figuren 3 und 4 gut erkennbar ist, sind in den beiden Gehäusestirnwänden 4, den Gehäuseseitenwänden 5 sowie dem Gehäuseboden 2 insgesamt sieben Positionierelemente 8 vorgesehen, die dazu dienen, einen in das Gehäuse 1 eingesetzten Schaufelfuß zu positionieren und zu fixieren. Die Positionierelemente 8 besitzen jeweils einen Positionierbolzen 9, welcher eine Öffnung in der jeweiligen Gehäusewandung 2, 4, 5 durchgreift und beidseitig der Gehäusewandung 2, 4, 5 jeweils eine Schraubenmutter 6 trägt, über welche der Positionierbolzen 9 an dem Gehäuse 1 fixiert werden kann. Die Positionierbolzen 9 bilden an ihren in das Gehäuse 1 ragenden Stirnflächen jeweils Auf- bzw. Anlageflächen 10, um einen in das Gehäuse 1 eingesetzten Schaufelfuß in dem Gehäuse 1 zu positionieren und fixieren. Dabei wird der Schaufelfuß an seiner Unterseite durch die Auflageflächen 10 der beiden in dem Gehäuseboden 2 vorgesehenen Positionierelemente 8 abgestützt, während die Positionierelemente 8, welche in den Gehäusestirnwänden 4 und den Gehäuseseitenwänden 5 vorgesehen sind, den Schaufelfuß stirnseitig und seitlich abstützen. Dabei kann die Position der Auf- und Anlageflächen 10 der Positionierelemente 8 verändert werden, indem die Positionierbolzen 9 in ihrer Längsrichtung verstellt werden. Hierzu brauchen lediglich die Schraubenmuttern 9a gelöst und nach erfolgter Positionierung wieder festgezogen zu werden.

In den Figuren 5 bis 8 ist eine zweite Ausführungsform einer erfindungsgemäßen Halterung dargestellt. Diese besitzt den gleichen Grundaufbau wie die erste Ausführungsform mit einem etwa quaderförmigen Gehäuse 1, das an seiner Oberseite eine Öffnung 7 aufweist, durch welche der Schaufelfuß einer Turbinenschaufel in das Gehäuse 1 eingesetzt werden kann.

Wie in der Figur 7 gut erkennbar ist, kann zusätzlich eine Gehäuseseitenwand 5 gelöst werden, so dass der Schaufelfuß auch von der Seite her in das Gehäuse 1 eingeschoben werden kann. Die lösbare Gehäuseseitenwand 5 ist dabei mit der gegenüberliegenden Gehäuseseitenwand 5 durch einen Spannbolzen 11 verspannt. Der Spannbolzen 11 wird in Querrichtung durch das Gehäuse 1 gesteckt und trägt an den herausragenden Enden je eine Schraubenmutter 12.

Die Positionierung eines in das Gehäuse 1 eingesetzten Schaufelfußes erfolgt bei dieser Ausführungsform durch vier Positionierelemente 8, welche an dem Gehäuseboden 2 vorgesehen sind. Dabei ist ein Paar von Positionierelementen 8, welche im Bereich der höheren Gehäusestirnwand 4 vorgesehen sind, in gleicher Weise wie die Positionierelemente 8 der ersten Ausführungsform als Positionierbolzen 9 ausgebildet, welche an ihrer Oberseite eine Auflagefläche 10 definieren und an dem Gehäuseboden 2 mittels zwei Schraubenmuttern 6 verstellbar fixiert sind.

Die im Bereich der niedrigeren Gehäusestirnwand 4 vorgesehenen beiden Positionierelemente 8 besitzen ebenfalls Positionierbolzen 9, welche durch Schraubenmuttern 6 an dem Gehäuseboden 2 verstellbar angebracht sind. Die Auflageflächen 10 sind hier jedoch an diskreten Auflageelementen 13 ausgebildet, welche an den in das Gehäuse 1 hineinragenden Endbereichen der Positionierbolzen 9 angebracht sind. Die Auflageflächen 10 der Auflageelemente 13 sind an die Form des zu positionierenden Schaufelfußes angepasst ausgebildet, so dass sie den Schaufelfuß nicht nur von der Unterseite her, sondern auch seitlich abstützen.

In den Figuren 9 bis 11 ist schließlich eine dritte Ausführungsform einer erfindungsgemäßen Halterung dargestellt. Das Gehäuse 1 dieser Halterung ist hier in ähnlicher Weise wie das Gehäuse 1 der zweiten Ausführungsform ausgebildet und besitzt eine quaderartige Grundform, wobei die eine Gehäusestirnwand 4 höher als die andere Gehäusestirnwand 4 ausgebildet ist, so dass der Öffnungsrand geneigt ist. Auch hier ist eine Gehäuseseitenwand 5 von dem Gehäuse lösbar vorgesehen und durch zwei Spannbolzen 11 mit je zwei Schraubenmuttern 12 mit der gegenüberliegenden Gehäuseseitenwand 5 verspannt.

In der niedrigeren Gehäusestirnwand 4 sind zwei Positionierelemente 8 vorgesehen, die in gleicher Weise wie die Positionierelemente 8 der ersten Ausführungsform als Positionierbolzen 9 ausgebildet sind, welche an ihrer Oberseite eine Auflagefläche 10 definieren und an der Gehäusestirnwand 4 mittels zwei Schraubenmuttern 6 verstellbar fixiert sind.

In der höheren Gehäusestirnwand 4 und in dem Gehäuseboden 2 sind jeweils Paare von Positionierelementen 8 vorgesehen, welche in Schlitzen 14 verstellbar geführt werden. Die Auflageflächen 10 sind hier an Keilelementen 15 ausgebildet, so dass durch eine Längsverstellung der Keilelemente 15 in den Längsschlitzen 14 die Höhe der Auflagefläche 10 an einer vorgegebenen Abstützposition veränderbar ist.

Dadurch, dass bei den erfindungsgemäßen Halterungen die Positionierelemente 8 verstellbar sind, können individuelle Positionsabweichungen der in den Halterungen gespannten Turbinenschaufel in Bezug auf eine Roboterbahn verringert werden. Dabei kann die Justierung der Positionierelemente einer Halterung durch ein markiertes Musterbauteil erfolgen, welches in die Halterung eingesetzt wird, sowie anhand fester Bezugspunkte, die beispielsweise über einen feststehenden Rahmen oder eine Koordinatenmessmaschine festgelegt werden können.

## Patentansprüche

1. Halterung zur Fixierung einer Turbinenschaufel in einer Beschichtungsvorrichtung,
mit einem Gehäuse (1), das eine Öffnung (7) aufweist, durch welche der Schaufelfuß der Turbinenschaufel derart in das Gehäuse einsetzbar ist, dass die Turbinenschaufel mit ihrem sich an den Schaufelfuß anschließenden, zu beschichtenden Schaufelblatt aus dem Gehäuse (1) herausragt, wobei in dem Gehäuse (1) Positionierelemente (8) und/oder Spanneinrichtungen vorgesehen sind, um den in das Gehäuse (1) eingesetzten Schaufelfuß zu positionieren und in der positionierten Lage zu fixieren,
**dadurch gekennzeichnet,**
**dass** die Positionierelemente (8) und/oder die Spanneinrichtungen verstellbar sind, so dass die Spannposition der Turbinenschaufel justierbar ist und dass die Positionierelemente (8) und/oder die Spanneinrichtungen in Längsschlitzen (7) des Gehäusebodens (2) und/oder der Gehäusewandungen (4, 5) verstellbar gehalten sind.

2. Halterung nach Anspruch 1,
**dadurch gekennzeichnet, dass**
die Positionierelemente (8) an die Kontur der Schaufelfüße angepasste Auf- und/oder Anlageflächen (10) aufweisen.

3. Halterung nach Anspruch 1 oder 2,
**dadurch gekennzeichnet, dass**
die Positionierelemente (8) und/oder die Spanneinrichtungen Positionierbolzen (9) aufweisen, die in den Gehäuseboden (2) und/oder in die Seitenwandungen (4, 5) des Gehäuses (1) verstellbar eingeschraubt und an gewünschter Position gesichert werden können.

4. Halterung nach Anspruch 1,
**dadurch gekennzeichnet, dass**
wenigstens ein Positionierelement (8) derart keilförmig ausgebildet ist,
dass durch eine Längsverschiebung des Positionierelements (8) der Abstand seiner Auf- oder Anlagefläche von der korrespondierenden Gehäusewandung (4, 5) oder dem Gehäuseboden (2) eingestellt werden kann.

5. Verfahren zur Justierung einer Halterung gemäß einem der vorherigen Ansprüche,
bei welchem ein markiertes Musterbauteil in die Halterung eingesetzt und mittels Verstellung der Positionierelemente und/oder Spanneinrichtungen anhand externer Bezugspunkte positioniert und eingespannt wird.

6. Verfahren nach Anspruch 5,
**dadurch gekennzeichnet, dass**
die externen Bezugspunkte über einen feststehenden Rahmen oder eine Koordinatenmessmaschine festgelegt werden.

## Claims

1. Holding device for fixing a turbine blade in a coating apparatus, comprising a housing (1), which has an opening (7), through which the blade root of the turbine blade can be inserted into the housing in such a way that the turbine blade protrudes from the housing (1) with its airfoil to be coated, which adjoins the blade root, positioning elements (8) and/or clamping devices being provided in the housing (1) in order to position the blade root inserted into the housing (1) and fix it in the positioned state, **characterized in that** the positioning elements (8) and/or the clamping devices are adjustable, so that the clamping position of the turbine blade is adjustable and **in that** the positioning elements (8) and/or the clamping devices are adjustably held in longitudinal slots (7) of the housing base (2) and/or of the housing walls (4, 5).

2. Holding device according to Claim 1, **characterized in that** the positioning elements (8) have resting and/or bearing surfaces (10) adapted to the contour of the blade roots.

3. Holding device according to Claim 1 or 2, **characterized in that** the positioning elements (8) and/or the clamping devices have positioning bolts (9), which are adjustably screwed into the housing base (2) and/or into the side walls (4, 5) of the housing (1) and can be secured at the desired position.

4. Holding device according to Claim 1, **characterized in that** at least one positioning element (8) is formed in a wedge-shaped manner in such a way that a longitudinal displacement of the positioning element (8) allows the distance of its supporting or bearing surface from the corresponding housing wall (4, 5) or the housing base (2) to be set.

5. Method for adjusting a holding device according to one of the preceding claims, in which a marked model component is inserted into the holding device and positioned and clamped by means of adjustment of the positioning elements and/or clamping devices on the basis of external reference points.

6. Method according to Claim 5, **characterized in that** the external reference points are fixed by means of a stationary frame or a coordinate measuring machine.

## Revendications

1. Dispositif de fixation pour immobiliser une aube de turbine dans un dispositif de revêtement,
comprenant une enveloppe ( 1 ) qui a une ouverture ( 7 ) par laquelle une emplanture de l'aube de turbine peut être insérée dans l'enveloppe, de sorte que l'aube de turbine dépasse de l'enveloppe ( 1 ) par sa lame d'aube se raccordant à l'emplanture d'aube et à revêtir, des éléments ( 8 ) de mise en position et/ou des éléments de blocage étant prévus dans l'enveloppe ( 1 ) pour la mise en position de l'emplanture d'aube insérée dans l'enveloppe ( 1 ) et pour son immobilisation en la position de mise en position,
**caractérisé en ce que**
les éléments ( 8 ) de mise en position et/ou les dispositifs de blocage sont réglables de manière à pouvoir régler la position de blocage de l'aube turbine et **en ce que** les éléments ( 8 ) de mise en position et/ou les dispositifs de blocage sont maintenus de manière réglable dans des fentes ( 7 ) longitudinales du fond ( 2 ) de l'enveloppe et/ou des parois ( 4, 5 ) de l'enveloppe.

2. Dispositif de fixation suivant la revendication 1,
**caractérisé en ce que**
les éléments ( 8 ) de mise en position ont des surfaces ( 10 ) d'application et/ou d'appui adaptées au contour des emplantures d'aube.

3. Dispositif de fixation suivant la revendication 1 ou 2,
**caractérisé en ce que**
les éléments ( 8 ) de mise en position et/ou les dispositifs de blocage ont des boulons ( 9 ) de mise en position qui peuvent être vissés de manière réglable et bloqués en la position souhaitée dans le fond ( 2 ) de l'enveloppe et/ou dans les parois ( 4, 5 ) latérales de l'enveloppe ( 1 ).

4. Dispositif de fixation suivant la revendication 1,
**caractérisé en ce que**
au moins un élément ( 8 ) de mise en position est constitué de manière cunéiforme, de sorte que
par un déplacement longitudinal de l'élément ( 8 ) de mise en position la distance de sa surface d'application ou de contact à la paroi ( 4, 5 ) correspondante de l'enveloppe ou au fond ( 2 ) de l'enveloppe puisse être réglée.

5. Procédé de réglage d'un dispositif de fixation suivant l'une des revendications précédentes,
dans lequel on utilise un élément de modèle repéré dans le dispositif de fixation et, au moyen d'un réglage des éléments de mise en position et/ou des dispositifs de blocage, on le met en position et on le bloque au moyen de points de référence extérieurs.

6. Procédé suivant la revendication 5,
**caractérisé en ce que**
l'on fixe les points de référence extérieurs par un cadre fixe ou pour une machine de mesure de coordonnées.
